# EUROPÄISCHE PATENTSCHRIFT

(11) **EP 1 201 375 B1**
(45) Veröffentlichungstag und Bekanntmachung des Hinweises auf die Patenterteilung: **24.03.2004**
(21) Anmeldenummer: 00203859.4
(22) Anmeldetag: 03.11.2000
(51) Int. Cl.: B26B 21/38

(54) **Ultraschall-Nassrasierapparat**
Ultrasonic wet shaver
Rasoir humide ultrasonore

(30) Priorität: 01.09.2000 DE 10043046
(43) Veröffentlichungstag der Anmeldung: 02.05.2002
(73) Patentinhaber: Boehm, Hans-Georg, Dr. rer. nat., D-61476 Kronberg/Ts (DE)
(72) Erfinder: Boehm, Hans-Georg, Dr. rer. nat., D-61476 Kronberg/Ts (DE)

(56) Entgegenhaltungen:
- DE-A- 1 553 680
- DE-A- 2 413 952
- DE-C- 448 845
- GB-A- 2 129 732
- US-A- 2 325 662

## Beschreibung

### Stand der Technik:

Ultraschall-Nassrasierapparate mit hochfrequent vibrierenden Klingen sind bereits nach DE 90 05 626 U1, DE-OS 21 60 474, DE-OS 15 53 680, US 25 30 759, US 24 85 056, US 33 62 068, DT 2355791, DE 4026142 A1, Europa 0266080 A1, Europa 025930481 B1, G 68909835.8, G 9005626 und DE 196 21 215 A1 bekannt. DE-C-448845 veröffentlicht einen Nassrasierapparat gemäß dem Oberbegriff des Patentanspruchs.

Trotz der vielen Ansätze wurden bisher diese Ultraschall-Rasierapparate vom Verbraucher nicht akzeptiert, weil der Schutzrahmen des Klingenblocks gemeinsam mit seinen fest mit ihm verbundenen Klingen vibrierte, wodurch die Gesichtshaut mit ihren Bartstoppeln ebenfalls in gleichsinnige. Vibration versetzt wird und somit die Schnittleistung unbefriedigend bleibt.

Zudem erzeugt das Kribbeln der bisher mitvibrierenden Gesichtshaut beim Rasierenden aus Angst vor Verletzung eine instinktive Vorsicht und er drückt daher den Klingenblock zu schwach auf die Gesichtshaut, wodurch das angestrebt tiefe Abtrennen der Bartstoppeln unmittelbar an der Hautoberfläche ausbleibt.

Bei mit Batterie betriebenen Ultraschall-Nassrasierapparaten ist die auf den Klingenblock zu übertragene Vibrationsleistung ohnehin begrenzt, sodaß es außerdem von Vorteil ist, wenn möglichst wenig Masse, also nur die Klingen und nicht der sie umgebende Schutzrahmen mit seiner Haut-Vorspannleiste und damit auch nicht die berührte Gesichtshaut mitvibriert.

Der Erfindung liegt die Aufgabe zugrunde, die oben erwähnten Nachteile zu verringern.

Diese Aufgabe wird durch einen Nassrasierapparat gemäß Anspruch 1 gelöst.

Wenn die Klingen nahezu unbehindert vom Gleitschuh vibrieren, dann vibrieren weder der Gleitschuh noch die Gesichtshaut mit, die Bartstoppeln bleiben somit in Ruhe und werden besser von den gegen sie vibrierenden Schneidkanten der Klingen abgetrennt. Die Entkopplung ist so gelöst, daß bei Vibration der Klingen kein Prellgeräusch entsteht.

Ein Vorspannen der Haut vor den abzuschneidenden Bartstoppeln ist bei vibrierenden Klingen nicht erforderlich. Dagegen stellen sich vibrierende Klingensysteme als besonders hautschonend heraus, wenn die Gesichtshaut unmittelbar vor und hinter den Schnittkanten durch einen Gleitschuh gestützt und ruhig gestellt ist.

Fig. 1: zeigt einen Gleitschuh (2) in Gestalt eines **Röhrchens,** in dessen Innern eine rund angeschmiegte, hauchdünne Klinge mit zwei Schnittkanten (1) unbeeinflußt vom Druck auf die Gesichtshaut longitudinal vibriert, der Gleitschuh dabei aber selbst und damit auch die von ihm berührte Gesichtshaut nahezu in Ruhe bleibt.

Das optional auch langsame, vorsichtige Führen dieses Klingenblocks über die Gesichtshaut ermöglicht gegenüber dem 'Ratschziehen' einer Handrasur sogar erstmalig zwei sinnvolle Schnittrichtungen (Ziehen und Schieben, vorteilhaft bei Haarwirbeln oder im Normalfall ungünstig in Ziehrichtung des Klingenblocks wachsenden Barthaaren).
(1) Rasierklinge mit zwei Schnittkanten (zum Ziehen und Schieben), im Gleitschuh (2) longitudinal vibrierfähig
**(2) Gleitschuh,** hier aus zwei Röhrchenhälften zusammengesetzt
(4) Schwingarm des Schwinggebers, mit zwei Klemmhaken (9) im länglichen Stanzloch der Klinge zu befestigen
(5) Schwenkradius des Klingenblocks
(6) Klingenblock aus zwei Röhrchen denkbar
(7) Öffnungen an den Röhrchenenden zum Ausspülen der Rasierreste
(8) Sprengringe an den Röhrchenenden zum Zusammenhalten der Röhrchenhälften, schützen auch die Gesichtshaut vor den Klingenecken
(9) Klemmhaken des Schwingarms (4), sind zum Lösen aus dem Stanzloch der Klinge zusammen zu drücken
(10) Gesichtshaut

## Patentansprüche

1. Nassrasierapparat mit einem Gleitschuh und einem auf einem Schwingarm (4) aufgesteckten Klingenblock **dadurch gekennzeichnet, daß** der Gleitschuh (2) aus einem von zwei an deren Enden zusammengehaltenen Röhrchenhälften gebildeten Röhrchen besteht und daß im Innern des Röhrchens eine hauchdünne, flexible Klinge, die zwei gegensinnig ausgerichteten Schnittkanten aufweist, longitudinal vibriert.

## Claims

1. Wet shaver with a gliding shoe (2) and a blade block put on a swinging arm (4) is **characterized by** a gliding shoe consisting of two small pipe halves held together on their ends and an extremely thin and flexible blade which shows two cutting edges of opposite direction vibrating inside the small pipe.

## Revendications

1. Rasoir humide avec une chaussure glissante (2) et un bloc de lame mis sur un bras capable de vibrer (4) est **caractérisé par** une chaussure glissante, qui consiste de deux petites demi-pipes tenues ensemble à leurs fins et d'une lame extrêmement mince et flexible dont les arêtes vives coupants se trouvent face à face, qui vibre à l'intérieur de la petite pipe.
